# EUROPÄISCHE PATENTSCHRIFT

(11) **EP 2 285 180 B1**
(45) Veröffentlichungstag und Bekanntmachung des Hinweises auf die Patenterteilung: **29.07.2015**
(21) Anmeldenummer: 09305756.0
(22) Anmeldetag: 13.08.2009
(51) Int. Cl.: H05B 3/34, H05B 3/56

(54) **Elektrischer Heizleiter**
Electric heat conductor
Conducteur thermique électrique

(43) Veröffentlichungstag der Anmeldung: 16.02.2011
(73) Patentinhaber: Nexans, 75008 Paris (FR)
(72) Erfinder: Tepe, Henning, 49076 Osnabrück (DE)
(74) Vertreter: Döring, Roger

(56) Entgegenhaltungen:
- EP-A- 1 337 129
- EP-A- 1 651 010
- DE-A1- 4 124 684
- GB-A- 2 435 347

## Beschreibung

Die Erfindung bezieht sich auf einen elektrischen Heizleiter gemäß dem Oberbegriff des Patentanspruchs 1.

Ein solcher Heizleiter geht beispielsweise aus der EP 1 651 010 A1 hervor.

Ein derartiger Heizleiter wird beispielsweise in Flächenheizelementen und insbesondere in Beheizungen von Sitzen von Kraftwagen eingesetzt. Er unterliegt besonders in einer Sitzheizung dauernd wechselnden mechanischen Belastungen. Der Heizleiter muß daher flexibel aber auch zugfest und biegefest sein, damit ein mit demselben ausgerüstetes Heizelement eine ausreichend lange Lebensdauer hat.

In der DE 41 24 684 A1 ist ein Heizdraht beschrieben, der aus Einzeldrähten zusammengesetzt ist, die in Form einer Mischlitze aus Stahl und Kupfer aufgebaut sind. In einem Flächenheizelement sind mehrere Heizdrähte elektrisch parallel geschaltet und dazu an ihren Enden mit Einzelleitern kalt verpreßt, die in den Randbereichen des Flächenheizelements angeordnet sind. Über den genaueren Aufbau des Heizdrahts bzw. der Einzeldrähte ist in der Schrift nichts erwähnt.

Aus der EP 1 337 129 A2 geht ein elektrisches Heizelement für Sitzheizungen und Lenkradheizungen hervor, bei dem mindestens eine Litze mit mindestens einem Kern-Mantel-Draht als Heizleiter eingesetzt ist. Jeder Draht dieses Heizleiters besteht aus einem Kern und einem denselben umgebenden Mantel. Dabei kann der Kern aus Kupfer oder einer Kupferlegierung und der Mantel aus Stahl oder umgekehrt bestehen. Die Querschnittsflächen von Kern und Mantel weisen im Verhältnis 1 : 3 bis 3 : 1 auf.

Die eingangs erwähnte EP 1 651 010 A1 beschreibt einen Heizleiter, der aus einer Vielzahl von miteinander verseilten Kupferdrähten besteht, von denen jeder von einer Schicht aus Isoliermaterial umgeben sein kann. Der Heizleiter ist von einer Lage von Stahldrähten umgeben, welche als Geflecht oder in Form eines Trikots auf den Heizleiter aufgebracht werden.

Der Erfindung liegt die Aufgabe zugrunde, den eingangs geschilderten Heizleiter so zu gestalten, daß er als Einzelelement in einer zu beheizenden Fläche verlegt werden kann und mechanische Wechselbelastungen auf Dauer unbeschadet übersteht.

Diese Aufgabe wird entsprechend den kennzeichnenden Merkmalen des Patentanspruchs 1 gelöst.

Im folgenden werden der Einfachheit halber die Worte "Stahl", stellvertretend auch für Eisen und entsprechende Legierungen, sowie "Kupfer", stellvertretend auch für eine Kupferlegierung, verwendet.

Der im angegebenen Rahmen aus Kupfer und Stahl aufgebaute Heizleiter genügt insbesondere wegen des gegenüber Kupfer höheren Anteils an Stahl allen mechanischen Anforderungen. Er ist wegen des Litzenaufbaus gut biegbar, aber auch zugfest und biegefest. Durch geeignete Variation der Anteile von Kupfer und Stahl lassen sich auf einfache Weise unterschiedliche Werte für den elektrischen Widerstand des Heizleiters einstellen, ohne daß seine mechanischen Eigenschaften beeinträchtigt werden. Er kann als Einzelelement auf bzw. in beliebigen Flächen angeordnet werden und muß nur an seinen Enden mit einer Spannungsquelle verbunden werden. Da jeder der Kupferdrähte von einer vorzugsweise durch Lackieren aufgebrachten Isolierschicht umgeben ist, ist außerdem sichergestellt, daß durch unterschiedliche chemische Potentiale bedingte Korrosion nicht auftreten kann. Es können dadurch außerdem keine sogenannten "Hotspots" mit einem punktuell erhöhten elektrischen Widerstand und entsprechend erhöhter Wärmeentwicklung auftreten.

Ein Ausführungsbeispiel des Erfindungsgegenstandes ist in den Zeichnungen dargestellt.
Fig. 1 einen Abschnitt eines Heizleiters nach der Erfindung in einer Seitenansicht.
Fig. 2 einen Schnitt durch Fig. 1 längs der Linie II - II in prinzipieller, vergrößerter Darstellung.
Fig. 3 einen Schnitt durch Fig. 1 längs der Linie II - II in genauerer, ebenfalls vergrößerter Darstellung.
Fig. 4 eine Einzelheit aus Fig. 3 in nochmals vergrößerter Darstellung.

In Fig. 1 ist ein Abschnitt eines Heizleiters H schematisch dargestellt, der eine elektrisch leitende Seele 1 und eine dieselbe umgebende Hülle 2 aus temperaturbeständigem Isoliermaterial aufweist. Die Hülle 2 kann bei entsprechender Verarbeitung des Heizleiters H am Einsatzort auch fortgelassen werden. Die Seele 1 ist aus Kupferdrähten und Stahldrähten aufgebaut, und zwar beispielsweise wie folgt:

In der Seele 1 ist ein aus mehreren, miteinander verseilten Kupferdrähten 3 bestehendes Zentralelement 4 angeordnet, das von Einheiten 5 umgeben ist, in denen mehrere Stahldrähte 6 miteinander verseilt sind. Die Einheiten 5 sind mit dem Zentralelement 4 verseilt. Der Durchmesser der jeweiligen Einzeldrähte aus Kupfer oder Stahl kann mit Vorteil zwischen 0,01 mm und 0,1 mm liegen.

Die Seele 1 besteht, entsprechend der prinzipiellen Darstellung in Fig. 2, in bevorzugter Ausführungsform aus einem Zentralelement 4 und sechs um dasselbe herum verseilte Einheiten 5. Diese sieben Verseilelemente - Zentralelement 4 und Einheiten 5 - haben mit Vorteil alle den gleichen Durchmesser, so daß sich eine symmetrisch aufgebaute Seele 1 ergibt.

In jedem der Verseilelemente 4 und 5 sind in bevorzugter Ausführungsform zwölf Drähte miteinander verseilt. Das bedeutet, daß das Zentralelement 4 zwölf Kupferdrähte 3 und jede Einheit 5 zwölf Stahldrähte 6 umfaßt, so wie es in Fig. 3 dargestellt ist.

Jeder der Kupferdrähte 3 des Zentralelements 4 ist von einer Isolierschicht 7 umgeben, die vorzugsweise durch Lackieren aufgebracht ist. Als Material für die Isolierschicht 7 wird vorzugsweise ein Lack auf der Basis von Polyurethan eingesetzt. Die Dicke der Isolierschicht 7 liegt beispielsweise bei 4 µm. Die Kupferdrähte 3 sind durch die Isolierschichten 7 gegenüber den sie umgebenden Stahldrähten 6 isoliert, so daß keine chemisch bedingte Korrosion zwischen den unterschiedlichen Drähten auftreten kann.

Die Stahldrähte 6 der Einheiten 5 sind ebenso wie die Kupferdrähte 3 alle mit einer sie umgebenden Isolierschicht versehen. Auf die gesonderte äußere Hülle 2 (Fig. 1) kann bei einer solchen Ausführungsform des Heizleiters H verzichtet werden.

Der Heizleiter H bzw. dessen Seele 1 hat beispielsweise einen elektrischen Widerstand von 500 Ohm/km, bei einem Stahlanteil von 85 % und einem Kupferanteil von 15 %. Er kann durch geeignete Variation der Anteile von Kupfer und Stahl auf Werte zwischen 100 Ohm/km und 1000 Ohm/km eingestellt werden. Dazu kann der Anteil von Stahl am Heizleiter 1 zwischen 60 % und 90 % verändert werden, wobei analog dazu der Anteil von Kupfer zwischen 40 % und 10 % liegt.

## Patentansprüche

1. Elektrischer Heizleiter, der in Form eines Litzenleiters aus einer Vielzahl von miteinander verseilten, Kupfer und Stahl enthaltenden Drähten besteht, bei welchem im Zentrum des Heizleiters (H) ein Zentralelement (4) vorgesehen ist, welches aus miteinander verseilten, Kupfer enthaltenden Drähten (3) besteht, von denen jeder von einer Isolierschicht (7) umgeben ist, **dadurch gekennzeichnet,**
- **daß** die Drähte (3) des Zentralelements (4) entweder aus Kupfer oder aus einer Kupferlegierung bestehen,
- **daß** um das Zentralelement (4) herum mit demselben verseilte Einheiten (5) angeordnet sind, in denen eine Anzahl von Drähten (6) miteinander verseilt ist, die jeweils aus Stahl und/oder Eisen und/oder Legierungen dieser Materialien bestehen und ebenfalls von einer Isolierschicht umgeben sind, und
- **daß** der Stahl- bzw. Eisen- bzw. Legierungsanteil des Heizleiters (H) zwischen 60 % und 90 % und der Anteil an Kupfer bzw. Kupferlegierung zwischen 40 % und 10% liegen.

2. Heizleiter nach Anspruch 1, **dadurch gekennzeichnet, daß** die Drähte (3,6) des Zentralelements (4) und der Einheiten (5) mit einem Material auf Basis von Polyurethan lackiert sind.

3. Heizleiter nach Anspruch 1, **dadurch gekennzeichnet, daß** über den Einheiten (5) aus Stahl- bzw. Eisen- bzw. Legierungsdrähten (6) eine dieselben gemeinsam umgebende äußere Hülle (2) aus Isoliermaterial angebracht ist.

## Claims

1. An electrical heating conductor in the form of a litz wire, comprising a plurality of stranded single wires which consist of copper and steel, wherein in the center of the heating conductor (H) a central core (4) is provided which consists of copper containing wires (3) which are stranded with each other, each of the copper wires (3) being surrounded by a layer of insulating material, **characterized in**
- **that** the wires (3) of the central core (4) consist either of copper or a copper alloy,
- **that** around the central core (4) units (5) are provided which are stranded with the same and which comprise a number of wires (6) which are stranded with each other and which consist of steel and/or iron and/or alloys of these materials and which also are surrounded by an insulating layer, and
- **that** the amount of steel or iron or alloy of the same in the conductor (H) lies between 60 % and 90 % while the amount of copper is between 40 % and 10%.

2. A heating conductor according to claim 1, **characterized in that** the wires (3,6) of the central core (4) and of the units (5) are lacquered with a material on the basis of polyurethane.

3. A heating conductor to claim 1, **characterized in that** around the units (5) of steel
- or iron - ore alloywires a common outer sheath (2) of insulating material is provided.

## Revendications

1. Conducteur thermique électrique, qui se compose, sous la forme d'un conducteur multibrins, d'une pluralité de fils torsadés les uns avec les autres, contenant du cuivre et de l'acier, au centre duquel conducteur thermique (H) est prévu un élément central (4) qui se compose de fils (3) torsadés les uns avec les autres, contenant du cuivre, dont chacun est entouré à chaque fois par une couche isolante (7), **caractérisé en ce**
- **que** les fils (3) de l'élément central (4) se composent soit de cuivre soit d'un alliage de cuivre,
- **que** autour de l'élément central (4) sont prévues des unités (5) torsadées avec celui-ci, dans lesquelles une pluralité de fils (6) sont torsadés les uns avec les autres, lesquels se composent à chaque fois d'acier et/ou de fer et/ou d'alliages de ces matériaux et sont également entourés par une couche isolante, et
- **que** la proportion d'acier ou de fer ou d'alliage du conducteur thermique (H) est comprise entre 60 % et 90 % et la proportion de cuivre ou d'alliage de cuivre est comprise entre 40 % et 10 %.

2. Conducteur thermique selon la revendication 1, **caractérisé en ce que** les fils (3, 6) de l'élément central (4) et des unités (5) sont laqués avec un matériau à base de polyuréthane.

3. Conducteur thermique selon la revendication 1, **caractérisé en ce que** sur les unités (5) en fils d'acier ou de fer ou d'alliage (6) est appliquée une gaine extérieure (2) en matériau isolant entourant celles-ci ensemble.
